# EUROPÄISCHE PATENTSCHRIFT

(11) **EP 2 939 713 B1**
(45) Veröffentlichungstag und Bekanntmachung des Hinweises auf die Patenterteilung: **26.07.2017**
(21) Anmeldenummer: 15164689.0
(22) Anmeldetag: 22.04.2015
(51) Int. Cl.: A62C 2/10

(54) **BRANDSCHUTZVORHANG**
FIRE-RESISTANT CURTAIN
RIDEAU PARE-FEU

(30) Priorität: 30.04.2014 DE 102014006227
(43) Veröffentlichungstag der Anmeldung: 04.11.2015
(73) Patentinhaber: Stöbich Brandschutz GmbH, 38644 Goslar (DE)
(72) Erfinder: Siller, Stefan, 38729 Lutter am Barenberge (DE)
(74) Vertreter: Plöger, Jan Manfred

(56) Entgegenhaltungen:
- WO-A1-95/09960
- JP-A- 2001 314 521
- JP-A- 2002 291 915
- JP-B2- 4 789 763
- US-A- 6 070 640
- US-A1- 2002 175 503

## Beschreibung

Die Erfindung betrifft einen Brandschutzvorhang gemäß dem Oberbegriff von Anspruch 1.

Derartige Brandschutzvorhänge werden verwendet, um zwei Brandabschnitte eines Gebäudes voneinander zu trennen und zu verhindern, dass ein Brand zumindest für eine vorgegebene Zeit von einem Brandabschnitt auf den anderen Brandabschnitt übergreifen kann. Allerdings ist es wünschenswert, dass Personen, die sich im brennenden Gebäudeteil befinden, durch den Brandschutzvorhang flüchten können. Dazu sind sogenannte Schlupftüren bekannt.

Aus der US 6,070,640 ist ein gattungsgemäßer Brandschutzvorhang bekannt, der aus mehreren Bahnen aufgebaut ist, die teilweise einen Überlapp miteinander bilden. Dieser Überlapp kann sich nach unten hin verbreitern. Um zu erreichen, dass der Brandschutzvorhang einerseits sicher schließt und andererseits Personen möglichst leicht durch den Brandschutzvorhang fliehen können, sind geteilte Fußleisten vorhanden. Die WO 95/09960 A1 zeigt ebenfalls einen Brandschutzvorhang, der aus einzelnen, nicht miteinander verbundenen Bahnen aufgebaut ist.

Aus der DE 1 074 253 ist ein Klappladen bekannt, bei dem die einzelnen, zieharmonikaförmig miteinander verbundenen Elemente von einer Stange durchsetzt werden, die unerwünschte Schwingungen der Lamellen unterbindet.

Der Erfindung liegt die Aufgabe zugrunde, die Lebensdauer von Brandschutzvorhängen zu verbessern.

Die Erfindung löst das Problem durch einen Brandschutzvorhang mit den Merkmalen von Anspruch 1.

Vorteilhaft daran, dass die Fügelinie so verläuft, dass sich die axiale Position der Fügelinie entlang einer Wickelwelle mit Längsachse der Wickelwelle beim Aufwickeln ändert, ist, dass die durch die Fügestelle bedingte Aufdickung nur zu kleinen Durchmesservariationen im Wickel führt, wenn das Brandschutzelement auf der Wickelwelle aufgewickelt ist. Das schont das Brandschutzelement und verlängert dessen Lebensdauer.

Im Rahmen der vorliegenden Beschreibung wird unter einem Brandschutzvorhang insbesondere jede Vorrichtung verstanden, die ausgebildet ist, um die Ausbreitung von Bränden und/oder Rauch zu verhindern oder nachhaltig zu hemmen oder von einem Brand produzierten Rauch an der Ausbreitung zu hindern. Insbesondere ist die Brand- oder Rauchschutzvorrichtung ausgebildet zum Standhalten eines Brands für mindestens 30 Minuten, insbesondere zumindest 60 Minuten, vorzugsweise für zumindest 90 Minuten. Dieser Test wird insbesondere nach DIN EN 13501-2 und 3 durchgeführt. Ein Brandschutzvorhang unterscheidet sich daher grundlegend von Vorrichtungen, die lediglich zum Verschließen von Öffnungen geeignet sind.

Unter dem Brandschutzelement wird insbesondere ein flächiges Element verstanden, das feuerhemmend ist. Das Brandschutztextil kann beispielsweise ein Gewirk, ein Gewebe und/oder ein Gelege umfassen. Es ist zudem möglich, dass das Brandschutzelement neben dem Brandschutztextil weitere Komponenten besitzt, beispielsweise endotherm wirksames Material, das bei Hitzeeinwirkung unter Wärmeaufnahme physikalisch oder chemisch reagiert. Das Brandschutzelement kann auch Versteifungselemente enthalten, beispielsweise Versteifungslatten.

Unter dem Merkmal, dass sich der erste Abschnitt und der zweite Abschnitt in einer Fügestelle, die sich entlang einer Fügelinie erstreckt, miteinander verbunden sind, wird insbesondere verstanden, dass es möglich und bevorzugt ist, dass die Fügestelle, beispielsweise eine Naht, gradlinig verläuft. Es ist aber auch möglich, dass die Fügestelle aus mehreren Bereichen besteht, die voneinander beabstandet sind. Beispielsweise ist denkbar, dass der erste Abschnitt und der zweite Abschnitt mittels punktförmiger Klebestellen oder mit Hilfe von Nahtpunkten oder Nieten miteinander verbunden sind. Die Fügelinie ist in diesem Fall die Ausgleichslinie durch die einzelnen Fügestellen.

Unter dem Fügen wird insbesondere das Fügen gemäß DIN 8593, insbesondere das textile Fügen, verstanden. Beispielsweise handelt es sich bei der Fügestelle um eine Naht oder eine Klebverbindung.

Gemäß einer bevorzugten Ausführungsform bildet die Fügelinie zumindest abschnittsweise einen Neigungswinkel mit der Vertikalen von zumindest 3°. Bereits ein derartiger kleiner Neigungswinkel führt dazu, dass der Durchmesser des Wickels aus Brandschutzelement, wenn das Brandschutzelement auf die Wickelwelle aufgewickelt ist, einen gleichmäßigeren Durchmesser hat als wenn die Fügelinie stets auf gleicher axialer Höhe verläuft. Vorzugsweise beträgt der Neigungswinkel zumindest 5°.

Hat die Fügestelle eine Fügestellenbreite, so ist der Neigungswinkel zumindest über zwei Drittel der Höhe des Überlapps größer als der Arkustangens des Quotienten aus der Fügestellenbreite als Zähler und einem Umfang der Wickelwelle als Nenner. Die Fügestellenbreite bezieht sich dabei auf die Breite derjenigen Zone, in der das Brandschutzelement aufgrund der Fügestelle eine um zumindest 25 % größere Dicke hat als in an die Fügestelle angrenzenden Bereichen. Vorzugsweise ist der Neigungswinkel größer als der Arkustangens des Quotienten aus der Fügestellenbreite als Zähler und einem Umfang des Wickels, der aus dem auf der Wickelwelle aufgewickelten Brandschutzelement gebildet ist. So ergibt sich ein sehr gleichmäßig dicker Wickel.

Im Folgenden wird die Erfindung anhand der beigefügten Zeichnungen näher erläutert. Dabei zeigt
Figur 1 einen nicht erfindungsgemäßen Bandschutzvorhang mit einer Schlupftür in einer perspektivischen Ansicht,
Figur 2 einen erfindungsgemäßen Brandschutzvorhang, der eine Schlupftür aufweist und bei dem die Abschnitte in einer Fügelinie miteinander verbunden sind, die einen Neigungswinkel zur Vertikalen aufweist,
Figur 3a einen weiteren nicht erfindungsgemäßen Brandschutzvorhang in einer perspektivischen Ansicht, bei dem die Fußleistenabschnitte miteinander verbunden sind, und
Figur 3b den Brandschutzvorhang gemäße Figur 3a, bei dem zwei Fußleistenabschnitte voneinander getrennt sind.

Figur 1 zeigt einen Brandschutzvorhang 10, der ein Brandschutzelement 12 und eine Wickelwelle 14 aufweist, auf die das Brandschutzelement 12 aufwickelbar ist. Die Wickelwelle 14 umfasst einen in Figur 1 schematisch eingezeichneten Wickelwellenmotor 15 zum motorischen Antreiben der Wickelwelle. Der Brandschutzvorhang 10 umfasst seitliche Führungen 16.1, 16.2, mittels derer an den Laibungen einer Gebäudeöffnung 17 eines Gebäudes 19 befestigt ist.

Das Brandschutzelement 12 umfasst einen ersten Abschnitt 18 und einen zweiten Abschnitt 20, die einen Überlapp 22 bilden. Der Überlapp 22 ist gestrichelt eingezeichnet. Es ist zu erkennen, dass der Überlapp 22 oben eine größere Breite b aufweist als unten. Im vorliegenden Fall ist die Breite b in einem oberen Viertel Vₒ des Überlapps 22 um zumindest 1,5-fach größer als in einem unteren Vᵤ.

Der Brandschutzvorhang 10 umfasst eine Fußleiste 24, die einen ersten Fußleistenabschnitt 26.1 und einen zweiten Fußleistenabschnitt 26.2 aufweist. Im vorliegenden Fall ist die Fußleiste 14 durch die beiden Fußleistenabschnitte gebildet.

Figur 1 lässt erkennen, dass der erste Abschnitt 18 und der zweite Abschnitt 20 so relativ zueinander angeordnet sind, dass der Überlapp 22 zwischen beiden eine Schlupftür 28 bildet, die in geöffnetem Zustand zu sehen ist. Die Breite b des Überlapps 22 beträgt unten, also benachbart zur Fußleiste 24, im vorliegenden Fall 20 cm und am oberen Ende 50 cm.

Figur 1 zeigt, dass der erste Abschnitt 18 aus drei Bahnen 30.1, 30.2, 30.3 aufgebaut ist und der zweite Abschnitt 20 aus drei Bahnen 30.4, 30.5 und 30.6. In jedem Abschnitt sind benachbarte Bahnen durch Fügestellen 32 miteinander verbunden, also durch im vorliegenden Fall die Fügestellen 32.1, 32.2, 32.3 und 32.4. Die Fügestellen 32 sind im vorliegenden Fall Nähte, die mittels eines feuerbeständigen Nahtmaterials ausgeführt sind. Beispielsweise umfasst das Nahtmaterial Drähte oder Aramidfäden.

Figur 2 zeigt einen erfindungsgemäßen Brandschutzvorhang 10, bei dem die Fügestelle 32.1 sich entlang einer gedachten Fügelinie L1 erstreckt, die einen Neigungswinkel α1 mit der Vertikalen v bildet. Im vorliegenden Fall beträgt der Neigungswinkel α1 = 4°. Die Fügestelle 32.2 erstreckt sich entlang einer gedachten Fügelinie L2, deren Neigungswinkel im vorliegenden Fall dem ersten Neigungswinkel α1 entspricht. Die Fügestellen 32.3. und 32.4 erstrecken sich entlang entsprechender Fügelinien, die um einen betragsmäßig gleichen Neigungswinkel entgegengesetzt zur Vertikalen geneigt sind.

Im unteren Bildteil ist schematisch gezeigt, wie sich die Fügestellen 32 entlang einer schraubenförmigen Bahn erstrecken, wenn das Brandschutzelement 12 auf der Wickelwelle 14 aufgewickelt ist. Ist der Neigungswinkel α1 gleich dem Arkustangens des Quotienten $\begin{matrix}d \\ π ⋅ D ,\end{matrix}$ so ist der Versatz entlang einer Längsachse A bei einer Umdrehung genau gleich der Fügestellenbreite d. Es gilt also $tan α = \frac{d}{πD} .$

Figur 3a zeigt einen weiteren nicht erfindungsgemäßen Brandschutzvorhang 10, bei dem die Wickelwelle 14 auf Rollenlagern 42.1, 42.2, 42.3 aufliegend gelagert ist. Die Lagerung der Wickelwelle 14 auf zumindest einem Rollenlager ist eine Ausführungsform. Figur 3a zeigt die Fußleiste 24, bei der die Fußleistenabschnitte 26.1, 26.2,26.3 miteinander verbunden sind.

Figur 3b zeigt, dass der zweite Fußleistenabschnitt 26.2 vom ersten Fußleistenabschnitt 26.1 durch Aufbringen einer Druckkraft F gelöst werden kann.

**Bezugszeichenliste**

| | | | |
|---|---|---|---|
| 10 | Brandschutzvorhang | | |
| 12 | Brandschutzelement | α | Neigungswinkel |
| 14 | Wickelwelle | β | Kantenwinkel |
| 15 | Wickelmotor | | |
| 16 | Führung | A | Längsachse |
| 17 | Gebäudeöffnung | b | Breite |
| 18 | erster Abschnitt | B | Biegung |
| 19 | Gebäude | d | Fügestellenbreite |
| | | D | Durchmesser |
| 20 | zweiter Abschnitt | | |
| 22 | Überlapp | E | Ebene |
| 24 | Fußleiste | F | Druckkraft |
| 26 | erster Fußleistenabschnitt | L | Fügelinie |
| 27 | Trennstelle | N | Normale |
| 28 | Schlupftür | V_{0,}V₁ | Viertel |
| | | v | Vertikale |
| 30 | Bahn | | |
| 32 | Fügestelle | | |
| 34 | dritter Abschnitt | | |
| 36 | zweiter Überlapp | | |
| 42 | Rollenlager | | |

## Patentansprüche

1. Brandschutzvorhang mit
(a) einem Brandschutzelement (12), das
- zumindest eine erste Bahn (30) aus Brandschutztextil und
- zumindest eine zweite Bahn (30) aus Brandschutztextil umfasst, und
(b) einer Wickelwelle (14) zum Auf- und Abwickeln des Brandschutzelements (12)
(c) wobei die erste Bahn (30.1) und die zweite Bahn (30.2) in einer Fügestelle (32), die sich entlang einer Fügelinie (L) erstreckt, miteinander verbunden sind,
**dadurch gekennzeichnet, dass**
(d) die Fügelinie (L) so verläuft, dass sich die axiale Position der Fügelinie (L) entlang einer Wickelwellen-Längsachse (A) der Wickelwelle (14) beim Aufwickeln ändert.

2. Brandschutzvorhang nach Anspruch 1, **dadurch gekennzeichnet, dass** die Fügelinie (L) zumindest abschnittsweise einen Neigungswinkel (α) mit der Vertikalen (v) bildet, der betragsmäßig zumindest 3° beträgt.

3. Brandschutzvorhang nach Anspruch 1 oder 2, **dadurch gekennzeichnet, dass**
- die Fügestelle (32) eine Fügestellenbreite (d) hat und
- der Neigungswinkel (α) betragsmäßig größer ist als der Arkustangens des Quotienten aus der Fügestellenbreite als Zähler und einem Umfang der Wickelwelle (14) als Nenner.

## Claims

1. Fire protection curtain with
(a) a fire protection element (12) that comprises
- at least a first web (30) made of fire resistant material and
- at least a second web (30) made of fire resistant material and
(b) a winding shaft (14) for winding the fire protection element (12) up and down,
(c) wherein the first web (30.1) and the second web (30.2) are connected to one another at a joint (32) that extends along a joint line (L),
**characterised by** the fact that
(d) the joint line (L) runs such that the axial position of the joint line (L) changes along the winding shaft longitudinal axis (A) of the winding shaft (14) when being wound up.

2. Fire protection curtain according to claim 1, **characterised by** the fact that the joint line (L) forms an angle of inclination (α) with the vertical (v), at least section by section, that has a value of at least 3°.

3. Fire protection curtain according to claim 1 or 2, **characterised by** the fact that
- the joint (32) has a joint width (d) and
- the angle of inclination (α) is greater than the arctangent of the quotient from the joint width as a numerator and a circumference of the winding shaft (14) as a denominator.

## Revendications

1. Rideau de protection anti-incendie comprenant
(a) un élément de protection anti-incendie (12), qui inclut
- au moins un premier lé (30) d'un textile de protection anti-incendie et
- au moins un second lé (30) d'un textile de protection anti-incendie, et
(b) un arbre d'enroulement (14) pour enrouler et dérouler l'élément de protection anti-incendie (12),
(c) dans lequel le premier lé (30.1) et le second lé (30.2) sont reliés l'un à l'autre à un emplacement de jonction (32) qui s'étend le long d'une ligne de jonction (L),
**caractérisé en ce que**
(d) la ligne de jonction (L) s'étend de telle façon que la position axiale de la ligne de jonction (L) varie le long d'un axe longitudinal (A) de l'arbre d'enroulement (14) lors de l'enroulement.

2. Rideau de protection anti-incendie selon la revendication 1, **caractérisé en ce que** la ligne de jonction (L) forme au moins localement avec la verticale (v) un angle d'inclinaison (α) dont la valeur s'élève à au moins 3°.

3. Rideau de protection anti-incendie selon la revendication 1 ou 2, **caractérisé en ce que**
- l'emplacement de jonction (32) possède une largeur (d), et
- l'angle d'inclinaison (α) a une valeur plus élevée que l'arctangente du quotient de la largeur de l'emplacement de jonction comme numérateur sur une périphérie de l'arbre d'enroulement (14) comme dénominateur.
